# EUROPÄISCHE PATENTSCHRIFT

(11) **EP 2 070 567 B1**
(45) Veröffentlichungstag und Bekanntmachung des Hinweises auf die Patenterteilung: **25.04.2012**
(21) Anmeldenummer: 08105946.1
(22) Anmeldetag: 08.12.2008
(51) Int. Cl.: A63B 69/00, A63B 69/40, A63B 63/00, A63B 47/02

(54) **Verfahren zum Trainieren von Torschüssen beim Fußball und Einrichtung zum Ausüben des Verfahrens**
Method for training shots on goal in football and device for practicing the method
Procédé d'entraînement de tirs au but au football et dispositif d'exécution du procédé

(30) Priorität: 12.12.2007 DE 102007060279
(43) Veröffentlichungstag der Anmeldung: 17.06.2009
(73) Patentinhaber: Zimm, Jürgen, 19412 Brüel (DE)
(72) Erfinder: Zimm, Jürgen, 19412 Brüel (DE)
(74) Vertreter: Garrels, Sabine

(56) Entgegenhaltungen:
- EP-A- 1 913 981
- WO-A-2006/126976

## Beschreibung

Die Erfindung betrifft eine Einrichtung, mit der volleygespielte Torschüsse trainiert werden können.

### Stand der Technik

Gemäß DE 199 03 454 A1 sind ein Verfahren und eine Einrichtung zum Eingeben von Bällen auf ein Spielfeld bekannt. Bei dieser Erfindung ist vorgesehen, wenn ein Ball in das Aus gespielt wurde, diesen durch einen neuen Ball möglichst schnell zu ersetzen, um die gewollte oder ungewollte Spielverzögerung zu verringern. Dieses wird dadurch erreicht, dass aus einer ausserhalb des Spielfeldes, vorzugsweise im Eckenbereich des Spielfeldes positionierten Schleudervorrichtung ein neuer Ball auf das Spielfeld geschleudert wird. Diese offenbarte Lösung verfolgt jedoch nicht die Absicht, die Schussqualität des Spielers zu verbessern.

DE 203 18 493 U1 beschreibt ein Fußball-Trainingsgerät, das hier stellvertretend für eine Vielzahl bekannter Vorrichtungen steht, mit denen ein mechanisches Ballzuspiel ausgeführt werden kann. Allen derartigen Vorrichtungen ist gemeinsam, dass lediglich konstruktive Ausbildungen beschrieben werden, mit denen eine weitgehend reproduzierbare Flugbahn des Balles erreicht werden kann.

Ein komplexes Torschusstraining für das Üben des volleygespielten Direkttorschusses aus einer Standardsituation ist jedoch nicht beschrieben.

Aus US 5,911,214 ist eine Fußballabschussvorrichtung bekannt, die beabstandet vor dem Fußballtor aufgestellt wird, und die Fußbälle gestreut in den Strafraum schleudert, in dem mehrere Spieler versuchen, den zugespielten Ball auf das Tor zu schiessen oder einem Mitspieler aufzulegen. Diese Trainingsmethodik erlaubt kein konzentriertes Alleintraining zur Übung von volleygespielten Direkttorschüssen aus Standardsituationen.

DE 296 17 403 U1 beschreibt ein Trainings- oder Spielgerät für insbesondere Ballspiele, bei der der Gegenstand der Erfindung sich auf eine Trefferfeldanzeige bezieht, die durch eine im Torraum angeordnete Meßvorrichtung gebildet wird.

Durch die in DE 35 22 919 offenbarte Erfindung soll die Schusstechnik von Fußballern perfektioniert werden, indem der Ball auf eine gewölbte ballreflektierende Wand geschossen wird, so dass man eine unendlich große zurückgeprallte Ballbahnkombination realisieren kann, die dem ballannehmenden Fußballer zu Verfügung steht.

US 5,556,106 beschreibt eine Trainingsvorrichtung und eine Trainingsmethode für Fußballer. Der Fußballer versucht, den Ball durch eine von vielen Öffnungen in der Torwand zu schießen, von dort wird der Ball durch eine Transportvorrichtung an den Abschusspunkt zurückgeführt.

Diese Veröffentlichungen bereichern den ermittelten Stand der Technik, ohne die Patentfähigkeit der angemeldeten Erfindung vorwegzunehmen bzw. nahezulegen.

Im Artikel 54(3) Dokument EP 1 913 987 A2 wird ein Übungsplatz für eine Ballsportart beschrieben, bei dem Trainierende auf Tore schießen. Hinter den Toren sind Ballauffangvorrichtungen wie z.B. Netze angeordnet, mit denen verschossene Bälle aufgefangen werden. Alle Bälle werden über eine trichterartige Vorrichtung gesammelt und unterirdisch Ballauswurfstellen im Spielfeld oder Flankenmaschinen am Spielfeldrand zugeführt. Über die Flankenmaschinen werden die Bälle sodann wieder auf das Spielfeld geschossen, über die Ballauswurfstellen zurücklaufende Bälle werden dem Spieler direkt bereitgelegt. Diese Ausgestaltung eines Fußballplatzes ist nicht für Plätze geeignet, auf denen ein Punktspielbetrieb stattfindet, da insbesondere die Ballauswurfstellen nach den Weltverbandsregelungen verboten sind. Auch die trichterförmigen Sammeleinrichtungen für Bälle erhöhen das Verletzungsrisiko bei Punktspielen und im Training, selbst wenn sie aufwändig abgedeckt werden. Hinzu kommt, dass die Flankenmaschinen einen Spielbetrieb behindern oder mit viel Aufwand abgebaut werden müssen.

Die WO 2006/126976 A1 zeigt eine Anlage, bei der eine Vielzahl von Ballschussmaschinen um den 16m-Raum eines Fußballfeldes herum angeordnet sind, wobei diese Maschinen Bälle in beliebiger Reihenfolge auf das Feld schießen. Zum Sammeln der in Richtung des Tores geschossenen Bälle dient ein hinter dem Tor aufgestelltes Fangnetz, wobei ein zwischen Tor und Fangnetz errichteter Wall ein Zurückkullern der Bälle auf das Spielfeld verhindert. Jeder Ballschussmaschine ist ein Bereich zugeordnet, in den die abgeschossenen Bälle serviert werden. Nachteilig an der Vorrichtung ist, dass aufwändige Baumaßnahmen mit der Erstellung der Vorrichtung verbunden sind. Insbesondere der Wall ist in einem Punktspielbetrieb nicht erlaubt, wodurch die Zahl der möglichen Einsatzstellen einer solchen Vorrichtung wie schon zuvor auf reine Übungsplätze beschränkt sein dürfte. Das Abschießen der Bälle von verschiedenen Ballschussmaschinen in jeweils unterschiedliche Bereiche ermöglicht zwar das Trainieren von mehreren Spielern gleichzeitig, behindert allerdings die gezielte Leistungssteigerung bei einem einzelnen Spieler, da nur eine geringe Frequenz der Ballabgaben auf das Spielfeld nacheinander erfolgende Torschüsse zulässt, bzw. bei einer erhöhten Frequenz eine Vielzahl von Bällen nahezu gleichzeitig in Richtung des Tores geschossen werden, so dass sich die Spieler gegenseitig behindern.

### Darstellung der Erfindung

Aufgabe der Erfindung ist es, eine Einrichtung zur Ausbildung von Torschusseliten im professionellen Fußballsport bereitzustellen, mit der insbesondere das Üben des volleygespielten Torschusses nach Hereingabe von Eckbällen und/oder geflankten Bällen trainiert werden kann.

Erfindungsgemäß wird diese Aufgabe durch eine Einrichtung gemäß Anspruch 1 umgesetzt.

Das Trainieren von Torschüssen beim Fußball, insbesondere das Trainieren eines volleygespielten Torschusses nach Hereingabe von Eckbällen und/oder geflankten Bällen, ist dadurch gekennzeichnet, dass dem trainierenden Spieler in einem, die Aktionsfläche des Spielers darstellenden Bereich, der sich vor dem Tor befindet und von diesem beabstandet ist, von einem Paar jeweils seitlich des Tores angeordneten Ballschussmaschinen nacheinander Bälle serviert werden.

Der Spieler schießt den servierten Ball nach der Annahme aus der Luft direkt in Richtung Tor, mit der Absicht ein Tor zu erzielen.

Die in Richtung Tor geschossenen Bälle werden von einem auf der Torlinie, hinter dem netzlosen Tor errichteten senkrechten großflächigen Ballfangnetz aufgefangen und über eine zu den Ballschussmaschinen verlaufende Balltransportrinne den Ballschussmaschinen zum erneuten Ballservice zugeführt.

Die entsprechende Einrichtung ist dadurch gekennzeichnet, dass sie aus einem langgestreckten kastenförmigen Behälter besteht, der aus einem Boden, zwei Seitenwänden entsprechender Länge, zwei Endwänden mit einem entsprechenden Querschnitt und einem um die Oberkante der hinteren Seitenwand schwenkbaren, den Behälter verschließbaren Deckel, besteht.

Der Behälter ist im verschlossenen Zustand mit der Ebene der Spielfläche fluchtend in den Boden, auf einem Fundament liegend, eingelassen. Er dient der Aufnahme von Mitteln zur Errichtung eines Tores und eines Ballfangnetzes, der Aufnahme von Ballschussmaschinen und von Mitteln zur Zuführung von geschossenen Bällen zu den Ballschussmaschinen.

Im Hinblick auf den Stand der Technik gem. der Schrift EP 1 913 981 A unterscheidet sich die erfindungsgemäße Einrichtung vor allem dadurch, dass sie auch auf Plätzen eingesetzt werden kann, die für einen ordentlichen Spielbetrieb vorgesehen sind. Dieses wird insbesondere durch die Vorgabe erreicht, dass der Behälter, der Tor, Ballfangnetz und Mittel zu deren Errichtung sowie Ballschussmaschinen und Mittel zur Zuführung von geschossenen Bällen zu den Ballschussmaschinen aufnimmt, mit der Ebene der Spielfläche fluchtend in den Erdboden eingelassen ist. Außerdem sind für den nachträglichen Einbau der erfindungsgemäßen Einrichtung in ein bestehendes Übungsgelände keine Veränderungen an der Spielfläche nötig, um die unterirdisch angeordneten Ballauswurfstellen und dort hinführende Ballzuführungen zu verlegen. Außerdem ist die erfindungsgemäße Einrichtung durch einen realitätsnahen Aufbau dazu geeignet, dem übenden Spieler in der Anlage geübte Techniken im Spiel wiederholbar zu machen, während nach dem genannten Stand der Technik eine Bewegung des Ziels (Tores) vorgesehen ist. Zudem ist das unvorhersehbare Ändern von Flugbahn, - geschwindigkeit und -weite bei der erfindungsgemäßen Einrichtung elementar.

### Kurze Beschreibung der Abbildungen

Die Erfindung wird anhand eines Ausführungsbeispiels näher beschrieben. Die dazugehörigen Zeichnungen zeigen in
- Fig. 1: eine Vorderansicht der erfindungsgemäßen Einrichtung in aktiver Funktionsstellung,
- Fig. 2: eine Ansicht der Einrichtung gemäß Fig. 1 von oben,
- Fig. 3: eine Seitenansicht der Einrichtung gemäß Fig. 1.

Das erfindungsgemäße Verfahren bietet eine Methodik für ein intensives Spieltraining zur Ausbildung von Torschusseliten im professionellen Fußballsport. Trainiert wird der volleygespielte Torschuss nach Hereingabe von Eckbällen und Flanken.

Ziel dieses Trainings ist die Erreichung absoluter Ballsicherheit in Standardsituationen vor dem Tor und die Befähigung einzelner Spieler zum volleygeführten Direkttorschuss.

Die Einrichtung ist konzipiert für das Alleintraining von Elitespielern, bietet aber auch alle Voraussetzungen für das Kombinationstraining zwischen Spieler und Torwart. Die Einrichtung simuliert die spielidentische Situation der Hereingabe von Eckbällen oder Flanken.

In einem 3 sek.-Takt servieren zwei Ballschussmaschinen abwechselnd vom linken oder rechten imaginären Spielfeldrand Bälle in den erweiterten Torraum. Durch die spezielle Konstruktion der Ballschussmaschine verändern sich ständig die Flugbahn, die Flugweite und die Geschwindigkeit der Bälle. Festgelegt ist lediglich, dass jede Flugbahn eines ankommenden Balles innerhalb eines Kreises von ca. 10 m Durchmesser, der die Aktionsfläche des Spielers festlegt, endet. Der Mittelpunkt dieses Kreises befindet sich ca. 20 m vor dem Tor.

Die Aufgabe des trainierenden Spielers, der sich ständig innerhalb dieser Aktionsfläche befindet, besteht in der Annahme und direkten Weiterleitung des Balls in das Tor, ohne dass dieser Ball nochmals Bodenkontakt bekommt. Dabei muss der Spieler in Abhängigkeit von seiner jeweiligen Position entscheiden, ob er den Ball mit dem Kopf, per Fuß als Volley oder als Rückzieher ins Tor leitet. Wichtigstes Trainingsziel ist dabei, dass der Spieler jeden servierten Ball zu erreichen versucht und diesen ohne Bodenberührung direkt ins Tor leitet. Die hohe Schussfrequenz der Ballschussmaschinen (3 sec.) und die ständig veränderte Flugbahn der Bälle fordern dem Trainingsspieler äußerste physische Leistungsbereitschaft ab.

Durch die permanente Wiederholung der klassischen Eckball- bzw. Flankengabe wird der Spieler, analog zum Echtspiel, in eine Hochstresssituation versetzt, in der er alle erforderlichen Einzelschritte, bis hin zum finalen Torschuss, intensiv trainiert. Dazu gehören das "Lesen" der Flugbahn, das Erlaufen des Balles mit gleichzeitiger Entscheidung über die Art der Ballannahme und letztlich die technische Fähigkeit, zum präzisen Torschuss.

Mit Hilfe von Sensoren werden die Anzahl aller servierten Bälle sowie die Anzahl der tatsächlichen Tortreffer gemessen und auf zwei elektronischen Anzeigen abgebildet. Die Differenz zwischen den servierten Bällen und den Tortreffern ermöglicht sowohl ein Bild über die Trainingsdisziplin des Spielers als auch über seine Befähigung zum präzisen Torschuss.

Die Fortsetzung der Trainingsmethode mit verschiedenen Spielern ermöglicht eine genaue Analyse über die Befähigung des einzelnen Spielers und über die individuelle Wirksamkeit der Trainingsmethode. Eine Manipulation der Trainingsergebnisse ist nicht möglich.

Mit der Einrichtung steht erstmals ein komplexes und effizientes Trainingsgerät zur Verfügung, welches ein spezielles Elitetraining unter hoher physischer Belastung ermöglicht.

Nachfolgend wird die Erfindungsgemäße Einrichtung in ihrer Komplexität beschrieben. Sie stellt sich als ein langgestreckter Behälter 7 mit einem Boden 8, Seitenwänden 9, Endwänden 10 und einem Deckel 11 dar. Die Abmessungen des Behälters betragen im Ausführungsbeispiel Länge 36,0 m, Breite 2,0 m, Höhe 1,5 m. Der Behälter 7 wird auf einem Fundament in 1,5 m Tiefe gegründet.

Die Einrichtung verfügt über eine aktive und eine passive Funktionsstellung.

In der passiven Funktionsstellung, außerhalb der Trainingszeiten, befindet sich die Einrichtung im eingeklappten Zustand unterhalb der Terrainlinie, wodurch eine optischen Wahrnehmung und die Verstellung freier Flächen eingeschränkt wird.

Der Deckel 11 des Behälters 7 bildet die schwenkbare, wetterschützende Abdeckung der Gesamtanlage.

Zur Herstellung der aktiven Funktionsstellung für den Trainingsbetrieb wird der Deckel 11 mittels Hydraulik um fast 180° um die obere Kante der hinteren Seitenwand 9 nach außen umgeklappt. Anschließend werden ebenfalls hydraulisch, zwei Netzspannpfosten 15 aufgerichtet, die das Ballfangnetz 5 in der Größe 12,0 m hoch x 36,0 m breit aufspannen. Danach wird hydraulisch ein Tor 2 in Originalgröße (7,32 m x 2,44 m) aufgerichtet das sich mittig vor dem Ballfangnetz 5 befindet. Die Seitenpfosten 13 sind einerseits mit dem Boden 8 des Behälters 7 andererseits mit der Querlatte 14 derart gelenkig verbunden, dass die Torelemente in der Art eines Gelenkparallelogramms in die passive Funktionsstellung in den Behälter 7 hineingeklappt und aus dem Behälter 7 in die aktive Funktionsstellung aufgerichtet werden.

In den Endbereichen des Behälters 7 befindet sich jeweils eine Ballschussmaschine 3, die synchron und abwechselnd im 3 sek.-Takt Bälle 4 in den Bereich der Aktionsfläche 1 servieren. Die Schussweite beträgt variabel 20 m bis 30 m.

Unterhalb der Terrainlinie verläuft auf dem Boden 8 des Behälters 7 vor dem Ballfangnetz 5 eine Balltransportrinne 6 die sämtliche Bälle 4, die des Ballfangnetz 5 oder den Torrahmen erreichen, sammelt und zu den Ballschussmaschinen 3 zurück transportiert. Dazu verläuft die Balltransportrinne 6 von der Mitte des Behälters 7 zu den Enden des Behälters 7 und damit zu den Balleinführungen der Ballschussmaschinen 3 aus einer erhöhten Mitte nach unten geneigt, um die Bälle 4 schwerkraftbedingt zum Rollen in Richtung der Ballschussmaschinen 3 zu veranlassen.

Zwischen den Seitenpfosten 13 des Tores 2 bewegt sich horizontal auf einer Schneckenwelle ein stilisierter Torwart 18 von ca. 2,0 m Höhe. Durch die Bewegung auf der Torlinie stellt er für den Trainingsspieler ein sich ständig veränderndes und immer neu zu berücksichtigendes Hindernis dar.

Für das Training mit einem realen Torwart ist der stilisierte Torwart abnehmbar konstruiert.

Die Gesamtzahl aller von den Ballschussmaschinen abgegebenen Bälle innerhalb einer Trainingseinheit und die erreichten Tortreffer werden auf zwei unabhängigen Leuchttafeln angezeigt. Die Leistungsfähigkeit eines Spielers wird dadurch messbar.

Nach Beendigung des Trainings werden die Netzspannpfosten 15 samt Ballfangnetz 5, das Tor 2 und der stilisierte Torwart 18 über Funksignal automatisch abgesenkt und die Gesamtanlage mit dem Deckel 11 verschlossen.

### Bezugszeichen

- 1: Aktionsfläche,
- 2: Tor,
- 3: Ballschussmaschine,
- 4: Ball,
- 5: Ballfangnetz,
- 6: Balltransportrinne,
- 7: Behälter,
- 8: Boden,
- 9: Seitenwand,
- 10: Endwand,
- 11: Deckel,
- 12: Fundament,
- 13: Seitenpfosten,
- 14: Querlatte,
- 15: Netzspannpfosten,
- 16`: Längsseite des Ballfangnetzes,
- 16": Längsseite des Ballfangnetzes,
- 17: Längskante des Deckels,
- 18: Torwart

## Patentansprüche

1. Einrichtung zum Trainieren von Torschüssen beim Fußball, insbesondere zum Trainieren eines volleygespielten Torschusses nach Hereingabe von Eckbällen und/oder geflankten Bällen, umfassend
einen langgestreckten kastenförmigen Behälter (7), welcher aus einem Boden (8), zwei Seitenwänden (9), zwei Endwänden (10) und einem um eine Seitenwand (9) schwenkbaren, den Behälter (7) verschließbaren Deckel (11) besteht, wobei der Behälter (7) im verschlossenen Zustand mit der Ebene der Spielfläche fluchtend in den Erdboden, auf einem Fundament (12) liegend, eingelassen ist,
im Behälter (7) aufnehmbare Mittel zur Errichtung eines Tores (2) und eines Ballfangnetzes (5),
im Behälter (7) aufnehmbare Ballschussmaschinen (3) und
im Behälter (7) angeordnete Mittel zur Zuführung von geschossenen Bällen (4) zu den Ballschussmaschinen (3).

2. Einrichtung nach Anspruch 1, wobei die Mittel zur Errichtung des Tores (2) aus zwei Seitenpfosten (13), die mit dem Boden (8) des Behälters (7) gelenkig verbunden sind, und einer, mit den oberen Enden der Seitenpfosten (13) gelenkig verbundenen Querlatte (14) gebildet werden, wobei die Seitenpfosten (13) und die Querlatte (14) in der Art eines Gelenkparallelogramms bei geöffnetem Behälter (7) aus einer passiven Funktionsstellung in eine aktive Funktionsstellung zur Bildung des Tores (2) aufrichtbar sind, wobei die Abmessungen der Seitenpfosten (13) und der Querlatte (14) den genormten Abmessungen eines Fußballtores entsprechen.

3. Einrichtung nach Anspruch 1 und 2, wobei die Mittel zur Errichtung des Tores (2) in Längsrichtung des Behälters (7) benachbart zu dessen vorderer Seitenwand (9) angeordnet sind.

4. Einrichtung nach Anspruch 1, wobei die Mittel zur Errichtung des Ballfangnetzes (5) aus zwei Netzspannpfosten (16) gebildet werden, die jeweils am Ende des Behälters (7) derart gelenkig gelagert sind, dass sie bei geöffnetem Behälter (7) aus einer passiven Funktionsstellung, in der sie waagerecht in dem Behälter (7) liegen, in eine aktive Funktionsstellung senkrecht aufrichtbar sind, wobei das Ballfangnetz (5) in der aktiven Funktionsstellung mit seiner einen Längsseite (16') zwischen den freien Enden der Netzspannpfosten (16) spannbar ist und seiner anderen Längsseite (16") mit der freien Längskante (17) des Deckels (11) verbunden ist.

5. Einrichtung nach Anspruch 1 und 4, wobei die Mittel zur Errichtung des Ballfangnetzes (5) in Längsrichtung des Behälters (7) benachbart zu dessen hinterer Seitenwand (9) hinter den Mitteln zur Errichtung des Tores (2) angeordnet sind.

6. Einrichtung nach Anspruch 1, wobei je eine Ballschussmaschine (3) in den Endbereichen des Behälters (7) derart angeordnet ist, dass bei geöffnetem Behälter (7) die Bälle (4) zur Aktionsfläche (1) serviert werden.

7. Einrichtung nach Anspruch 1, die Balltransportrinne (6) in Längsrichtung des Behälters (7) auf dem Boden (8) derart verläuft, dass die Balltransportrinne (6) von der Mitte des Behälters (7) zu den Enden des Behälters (7) und zu den Balleinführungen der Ballschussmaschinen (3) geneigt verlaufen.

8. Einrichtung nach Anspruch 1, wobei in einem Abstand von 15 bis 25 Metern, vorzugsweise 20 Metern vor dem Tor (2) eine Aktionsfläche (1) mit einem Durchmesser von 5 bis 15 Metern, vorzugsweise 10 Metern, vorgesehen ist, und die Ballschussmaschinen (3) Bälle mit sich unvorhersehbar ändernden Flugbahnen, Flugweiten und/oder Fluggeschwindigkeiten in diese Aktionsfläche (1) servieren.

## Claims

1. A device for practicing goal shots in soccer, particularly to practice a volleyed shot at goal after the intake of corners and/or cross balls, comprising
an elongated, box-shaped container (7) which consists of a base (8), two side walls (9), two end walls (10) and a cover (11) being swivel-mounted around said one side wall (9) and lockable said container (7) wherein said container (7) in the locked condition is inserted into the ground in alignment with the level of the playing area and lying on a substructure (12);
means being accomodatable within said container (7) for erecting a goal (2) and a ball capturing net (5);
ball shooting machines (3) being accomodatable within said container (7); and
means disposed within said container (7) for feeding shot balls (4) toward said ball shooting machines (3).

2. The device according to claim 1 in which said means for erecting said goal (2) are formed by two side posts (13) which are hingedly connected to said base (8) of said container (7), and a crossbar (14) hingedly connected to the upper ends of said side posts (13), in which said side posts (13) and said crossbar (14) are erectable in the manner of an articulated parallelogram in said opened container (7) from a passive functional position into an active functional position to form said goal (2) wherein the dimensions of said side posts (13) and said crossbar (14) correspond to the standard dimensions of a soccer goal.

3. The device according to claim 1 and claim 2 in which said means for erecting said goal (2) are located in the longitudinal direction of said container (7) adjacent to said front side wall (9) thereof.

4. The device according to claim 1 in which said means for erecting said ball capturing net (5) are formed by two net stretching posts (16) each being hingedly supported at the end of said container (7) in such a manner to be vertically erectable in said opened container (7) from a passive functional position in which they are horizontally situated in said container (7) into an active functional position, wherein said ball capturing net (5) in the active functional position is stretchable with its one longitudinal side (16') between the free ends of said net stretching posts (16) and is connected to the free longitudinal edge (17) of said cover (11) with its other longitudinal side (16").

5. The device according to claim 1 and claim 4 in which the means for erecting said ball capturing net (5) are disposed in the longitudinal direction of said container (7) adjacent to said rear side wall (9) thereof behind said means for erecting said goal (2).

6. The device according to claim 1 in which said one ball shooting machine (3) each is located in the end areas of said container (7) in such a way that with said opened container (7) the balls (4) are served towards the action area (1).

7. The device according to claim 1 in which the ball transport channel (6) runs in the longitudinal direction of said container (7) on said base (8) in such a way that said ball transport channel (6) is inclinedly running from the centre of said container (7) toward the ends of said container (7), and toward the ball inlets of said ball shooting machines (3).

8. The device according to claim 1 in which an action area (1) having a diameter of 5 to 15 metres, preferably 10 metres, is provided at a distance of 15 to 25 metres, preferably 20 metres, in front of said goal (2), and said ball shooting machines (3) serve balls into said action area (1) with unpredictably varying trajectories, ranges and / or flying speeds.

## Revendications

1. Dispositif d'entraînement de tirs au but au football, en particulier pour l'entraînement d'un tir au but joué à la volée après l'introduction de corners et/ou de ballons passés au centre, comportant
un récipient (7) en forme de caisse allongé qui est constitué par un fond (8), deux parois latérales (9), deux parois d'extrémité (10) et un couvercle (11) qui peut pivoter autour d'une paroi latérale (9) et qui ferme le récipient (7), le récipient (7), à l'état fermé, reposant sur une fondation (12) et étant encastré dans le sol en affleurement avec le plan de la surface de jeu,
des moyens susceptibles d'être reçus dans le récipient (7) pour ériger une cage (2) et un filet de captage de ballons (5).
une machine lance-ballons (3) susceptible d'être reçue dans le récipient (7) et des moyens agencés dans le récipient (7) pour amener des ballons tirés (4) vers la machine lance-ballons (3).

2. Dispositif selon la revendication 1, dans lequel les moyens pour ériger la cage (2) sont formés par deux montants latéraux (13), qui sont reliés de manière articulée avec le fond (8) du récipient (7), et par une latte transversale (14) reliée de manière articulée aux extrémités supérieures des montants latéraux (13), les montants latéraux (13) et la latte transversale (14) pouvant être redressés à la manière d'un parallélogramme articulé, lorsque le récipient (7) est ouvert, depuis une position fonctionnelle passive jusque dans une position fonctionnelle active pour former la cage (2), les dimensions des montants latéraux (13) et de la latte transversale (14) correspondant aux dimensions normalisées d'une cage de football.

3. Dispositif selon les revendications 1 et 2, dans lequel les moyens pour ériger la cage (2) sont agencés en direction longitudinale du récipient (7) au voisinage de sa paroi latérale (9) antérieure.

4. Dispositif selon la revendication 1, dans lequel les moyens pour ériger le filet de captage de ballons (5) sont formés à partir de deux montants de tension de filet (16) qui sont montés chacun de manière articulée à l'extrémité du récipient (7), de telle sorte que lorsque le récipient (7) est ouvert, ils peuvent être redressés depuis une position fonctionnelle passive, dans laquelle ils reposent à l'horizontale dans le récipient (7) jusque dans une position fonctionnelle active à la verticale, le filet de captage de ballons (5) pouvant être tendu dans la position fonctionnelle active avec un de ses côtés longitudinaux (16') entre les extrémités libres des montants de tension de filet (16) et avec l'autre côté longitudinal (16"), il peut être relié à l'arête longitudinale (17) du couvercle (11).

5. Dispositif selon les revendications 1 et 4, dans lequel les moyens pour ériger le filet de captage de ballons (5) sont agencés en direction longitudinale du récipient (7) au voisinage de sa paroi latérale (9) postérieure derrière les moyens pour ériger la cage (2).

6. Dispositif selon la revendication 1, dans lequel, une machine lance-ballons (3) est agencée à chaque zone d'extrémité du récipient (7), de telle sorte que lorsque le récipient (7) est ouvert, les ballons (4) sont passés vers la surface d'action (1).

7. Dispositif selon la revendication 1, dans lequel le goulot de transport de ballons (6) s'étend en direction longitudinale du récipient (7) sur le fond (8), de telle sorte que le goulot de transport de ballons (6) s'étend de manière inclinée depuis le milieu du récipient (7) vers les extrémités du récipient (7) et vers les introductions de ballon des machines lance-ballons (3).

8. Dispositif selon la revendication 1, dans lequel il est prévu, à une distance de 15 à 25 mètres, de préférence de 20 mètres devant la cage (2), une surface d'action (1) qui présente un diamètre de 5 à 15 mètres, de préférence de 10 mètres, et les machines lance-ballons (3) passent dans cette surface d'action (1) des ballons avec des trajectoires, des rayons de vol et/ou des vitesses de vol qui changent de manière imprévisible.
